# EUROPÄISCHE PATENTSCHRIFT

(11) **EP 1 754 817 B1**
(45) Veröffentlichungstag und Bekanntmachung des Hinweises auf die Patenterteilung: **07.09.2016**
(21) Anmeldenummer: 06014431.8
(22) Anmeldetag: 12.07.2006
(51) Int. Cl.: D05B 69/24

(54) **Prüfverfahren für eine Nähmaschine sowie Nähmaschine zur Durchführung eines derartigen Prüfverfahrens**
Method of inspection for a sewing machine and sewing machine for performing said method
Procédé d'inspection pour une machine à coudre ainsi que machine à coudre pour la mise en oeuvre dudit procédé

(30) Priorität: 17.08.2005 DE 102005038753
(43) Veröffentlichungstag der Anmeldung: 21.02.2007
(73) Patentinhaber: DÜRKOPP ADLER AKTIENGESELLSCHAFT, D-33719 Bielefeld (DE)
(72) Erfinder: Nöltge, Thomas, 49326 Melle (DE)
(74) Vertreter: Hofmann, Matthias

(56) Entgegenhaltungen:
- DE-C1- 19 702 391
- JP-A- H10 146 486
- US-A- 4 714 039
- US-A- 5 029 538
- US-A- 5 381 746
- US-A- 5 718 183

## Beschreibung

Die Erfindung betrifft ein Prüfverfahren für eine Nähmaschine nach dem Oberbegriff des Anspruchs 1. Ferner betrifft die Erfindung eine Nähmaschine zur Durchführung eines derartigen Prüfverfahrens.

Ein Prüfverfahren nach dem Oberbegriff des Anspruches 1 sowie eine Nähmaschine hierfür ist aus der DE 197 02 391 C1 der Anmelderin bekannt. Zur Prüfung der Funktionstüchtigkeit derartiger Nähmaschinen ist es wünschenswert, von Zeit zu Zeit die relative Positionierung der zueinander beweglichen Nähkomponenten exakt zu überwachen. Eine derartige Positionsüberwachung ist beim bisher bekannten Prüfungsverfahren auf bestimmte Nähkomponenten limitiert. Die JP 10-146486 A beschreibt eine Nähmaschine mit Durchführung einer Synchronisationskontrolle zwischen einer Armwelle und einem unabhängig angetriebenen Greifer.

Es ist daher eine Aufgabe der vorliegenden Erfindung, ein Prüfverfahren für eine Nähmaschine der eingangs genannten Art sowie eine Nähmaschine hierfür anzugeben, sodass eine reproduzierbare und sichere Prüfung der korrekten Relativpositionen möglichst aller interessierenden, zueinander beweglicher Komponenten der Nähmaschine möglich ist.

Diese Aufgabe ist, was das Verfahren betrifft, erfindungsgemäß gelöst durch ein Prüfverfahren mit den im Kennzeichnungsteil des Anspruchs 1 angegebenen Merkmalen.

Erfindungsgemäß wurde erkannt, dass die jeweilige Positionsprüfung mithilfe einer entsprechenden Steuerung automatisiert werden kann. Dabei werden Armwellenpositionen angefahren, die eine möglichst einfache visuelle Prüfung der Relativpositionen der zueinander beweglichen Nähkom ponenten erlauben. Die jeweiligen Prüfpositionen werden, überwacht durch den Positionsgeber, exakt angefahren. Fehler aufgrund eines nicht korrekten Anfahrens der Prüfposition können nicht auftreten. Daher können Prüfpositionen ausgewählt werden, die von Hand wegen möglicher Ungenauigkeiten nicht einfach anzufahren sind, bei denen aber eine leichte visuelle Positionsprüfung vorgenommen werden kann. Es resultiert eine schnelle Kontrolle der Funktion der Nähmaschine. Das Prüfverfahren kann insbesondere bei Augen-Knopfloch-Maschinen eingesetzt werden. Je nach Ausgestaltung des Prüfverfahrens kann dies vollautomatisch ablaufen, wobei jede Prüfposition eine bestimmte Zeitspanne gehalten wird. Alternativ ist es möglich, das Prüfverfahren halbautomatisch durchzuführen, wobei der Wechsel zwischen zwei aufeinanderfolgenden Prüfpositionen von Hand über das Bedienterminal ausgelöst wird. Die erfindungsgemäße Vorgabe der Ausgangs-Momentanposition über mindestens zwei Positionsgeber erlaubt eine definierte Initialisierung auch dann, wenn über die Armwellenposition die Relativpositionen der zueinander beweglichen Nähkomponenten noch nicht eindeutig definiert sind. Dies ist beispielsweise bei Nähkomponenten der Fall, die erst nach zwei oder mehr Umdrehungen der Armwelle wieder in ihre ursprüngliche Ausgangsposition zurückkehren, z. B. bei den Greiferkomponenten einer Nähmaschine, insbesondere bei einer Augenknopflochmaschine, z.B. einer Kettenstichmaschine. Bei der Nähmaschine kann es sich auch um eine Steppstichmaschine handeln. Auch die Position derartiger Greiferkomponenten kann daher über das Prüfverfahren erfasst werden. Auch dann, wenn z.B. eine Greiferwelle der Nähmaschine sich genauso schnell wie die Armwelle dreht, kann der erfindungsgemäße weitere Positionsgeber wertvolle Positionsinformationen zum Maschinenstatus geben, die insbesondere zur Kalibrierung der Nähmaschine eingesetzt werden können.

Eine Vorgabe der Ausgangs-Momentanposition nach Anspruch 2 lässt sich einfach reproduzieren.

Mithilfe eines Antriebsmotors nach Anspruch 3 ist eine sichere Fixierung der angefahrenen Prüfposition gegeben.

Ein verlangsamtes Anfahren einer Prüfposition nach Anspruch 4 gewährleistet hinsichtlich der Position der Nähkomponenten zueinander reproduzierbare Prüfpositionen.

Eine Prüfposition nach Anspruch 5 erlaubt die einfach visuelle Prüfung der Funktion des Nadelschutz-Anlagekörpers.

Eine Prüfposition nach Anspruch 6 erlaubt die einfach visuelle Überprüfung einer korrekten Schleifenausbildung.

Eine Prüfposition nach Anspruch 7 erlaubt eine einfache visuelle Prüfung der korrekten Nadelhöhe.

Die eingangs genannte Aufgabe ist, was die Nähmaschine angeht, erfindungsgemäß gelöst durch eine Nähmaschine mit den im Anspruch 8 angegebenen Merkmalen. Die erfindungsgemäße Nähmaschine weist zwei Positionssensoren auf, nämlich einen zur Vorgabe einer Winkelposition der Armwelle und einen weiteren zur Prüfung der Ausgangsposition mindestens eines Nähwerkzeuges, welches in der Ausgangs-Momentansituation der Armwelle in mehreren unterschiedlichen Positionen vorliegen kann. Dieser weitere Positionsgeber kann z. B. die Winkelposition einer Greiferwelle erfassen.

Die Vorteile einer solchen Nähmaschine entsprechen denen, die vorstehend unter Bezugnahme auf die Ansprüche 1 bis 7 erläutert wurden.

Der Positionsgeber zur Vorgabe der Winkelposition der Armwelle erlaubt eine exakte Bestimmung der Winkelposition der Armwelle. Auch beide Positionsgeber der Nähmaschine können, sofern sie die Winkelposition jeweils einer Welle überwachen, entsprechend aufgebaut sein.

Die durch die drehfest mit der Armwelle verbundene Ausnehmung, in die der gehäusefest axial geführte Initialisierungsbolzen eingreifen kann, gebildeten Marken ermöglichen eine einfache Vorgabe einer definierten Ausgangs-Momentanposition der Armwelle.

Ein Ausführungsbeispiel der Erfindung wird nachfolgend anhand der Zeichnung näher erläutert. In dieser zeigen:
- Fig. 1: schematisch eine innere Details offenbarende Seitenansicht einer Augen-Knopfloch-Nähmaschine;
- Fig. 2: schematisch und vergrößert eine ebenfalls innere Details zeigende Stirnansicht der Nähmaschine;
- Fig. 3: einen Querschnitt durch einen oberen Arm der Nähmaschine, wobei der Schnitt auf Höhe einer Verriegelungseinrichtung zur Vorgabe einer Ausgangs-Momentanposition der Armwelle geführt ist;
- Fig. 4: eine Nadel der Nähmaschine an einem unteren Totpunkt;
- Fig. 5: die Nadel in einer Schleifenhub-Relativposition;
- Fig. 6: schematisch eine Stirnansicht eines unteren Abschnitts der Nadel mit einem rechten Greifer und einem Nadelschutz-Anlagekörper;
- Fig. 7: eine Ansicht gemäß Sichtpfeil VII in Fig. 6;
- Fig. 8: eine zu Fig. 6 ähnliche Darstellung der Nähnadel mit dem Nadelschutz-Anlagekörper und einem linken Greifer;
- Fig. 9: eine Ansicht gemäß Sichtpfeil IX in Fig. 8;
- Fig. 10: eine zu Fig. 6 ähnliche Darstellung mit dem rechten Greifer in Schlingen-Eingriffsposition relativ zur Nadel;
- Fig. 11: eine zu Fig. 6 ähnliche Darstellung mit dem linken Greifer in Schlingen-Eingriffsposition relativ zur Nadel;
- Fig. 12: eine zu Fig. 11 ähnliche Darstellung mit dem linken Greifer in einer Nadelöhr-Überlapp-Position;
- Fig. 13: ein Winkeldiagramm, welches eine Relativverdrehung der Armwelle ausgehend von der Ausgangs-Momentanposition zum Erreichen einer Mehrzahl von ersten Prüfpositionen darstellt; und
- Fig. 14: ein Winkeldiagramm, welches eine Relativverdrehung der Armwelle ausgehend von der Ausgangs-Momentanposition zum Erreichen einer Mehrzahl von zweiten Prüfpositionen darstellt.

In der Zeichnung sind eine Augen-Knopfloch-Nähmaschine 1 bzw. Komponenten hiervon dargestellt. Vom grundsätzlichen mechanischen Aufbau her ist die Nähmaschine 1 bekannt, sodass nachfolgend lediglich die schematisch angedeuteten Haupt-Funktionskomponenten beschrieben werden. Die Nähmaschine 1 weist ein C-förmiges Gehäuse 2 auf. Die Nähmaschine 1 hat eine gehäuseartige Grundplatte 3 und einen oberen Arm 4. Zur Vervollständigung der C-Form verbindet ein Ständer 5 die Grundplatte 3 mit dem Arm 4. Im Arm 4 ist eine Armwelle 6 gelagert. Zum Antrieb der Armwelle 6 über einen Riemenantrieb 7 dient ein Antriebsmotor 8, der im Arm 4 der Nähmaschine 1 gehaltert ist.

Zur Vorgabe einer Winkelposition, also einer momentanen Drehstellung, der Armwelle 6 dient ein als Inkrementalgeber ausgeführter Positionsgeber 9, der in Fig. 1 schematisch dargestellt ist. Der Positionsgeber 9 weist in üblicher Weise eine mit einer Motorwelle 10 drehfest verbundene Schlitzmaske auf, die in üblicher Weise mit einer die Schlitze an- bzw. durchstrahlenden Lichtschranke zusammenwirkt. Die Schlitzmaske hat beispielsweise 256 Schlitze, wobei die Winkelauflösung für die Momentanposition der Armwelle 6 durch Unterteilung des Winkelabstands zwischen zwei benachbarten Schlitzen z.B. nochmals um einen Faktor 4 verfeinert werden kann. Mithilfe der Armwelle 6 wird über eine Exzenterkopplung 11 mit einer Exzenterscheibe 12 eine Nadelstange 13 mit einer Nähnadel 13a in z-Richtung auf- und abgehend angetrieben.

Parallel verläuft zur Armwelle 6 eine Schwingwelle 14, die über eine Exzenter-Mitnehmerbox 15 einen Schwingantrieb der Nadelstange 13 antreibt, sodass aufeinanderfolgende Stiche der Nadelstange 13 in x-Richtung, also senkrecht zur Zeichenebene von Fig. 1, gegeneinander versetzt sind. Die Schwingwelle 14 wird ebenfalls vom Antriebsmotor 8 angetrieben.

Unterhalb der Nadelstange 13 ist ein Greiferlager 16 für zwei Kettenstich-Greifer, nämlich einen fadenführenden, in Fig. 2 linken Greifer 17 und einen rechten Greifer 18, drehbar gelagert. Zusammen mit dem Greiferlager 16 ist die Nadelstange 13 um die z-Achse drehbar gelagert. Eine synchrone Verdrehung der Nadelstange 13 und des Greiferlagers 16 erfolgt angetrieben über einen Schwenkantrieb 19. Letzterer ist über einen ersten, oberen Riemenantrieb 20 mit der Nadelstange 13 zum Verschwenken von dieser und über einen zweiten, unteren Riemenantrieb 21 mit dem Greiferlager 16 zum Verschwenken von diesem gekoppelt.

Die Greiferbewegung der Greifer 17, 18 wird ebenfalls vom Antriebsmotor 8 angetrieben. Dieser steht über einen zwei zu eins übersetzten Riemenantrieb 22 mit einer im Gehäuse der Grundplatte 3 verlaufenden Greiferwelle 23 in kraftschlüssiger Verbindung. Ein drehfest mit der Greiferwelle 23 verbundenes Zahnrad 24 des Riemenantriebs 22 hat dabei die doppelte Zahnzahl wie ein drehfest mit der Motorwelle 10 verbundenes Zahnrad 25 des Riemenantriebs 22, sodass eine vollständige Umdrehung der Greiferwelle 23 synchronisiert ist mit zwei vollständigen Umdrehungen der Armwelle 6. Eine in der x-z-Ebene verlaufende Greifer-Schwingbewegung wird über die Greiferwelle 23 und eine Exzenter-Mitnehmerbox 26 angetrieben (vgl. Fig. 2).

Zum Knopflochschneiden dient eine Schneideinrichtung 27 der Nähmaschine 1.

Zur Vorgabe einer Ausgangs-Momentanposition der Armwelle 6 weist die Exzenter-Scheibe 12 eine äußere, radial zur Armwelle 6 verlaufende Sack-Ausnehmung 28 auf (vgl. Fig. 3). In einer definierten Drehposition der Armwelle 6 kann ein Initialisierbolzen 29 in die Sack-Ausnehmung 28 eingreifen. Der Initialisierbolzen 29 ist in einer gehäusefesten Führungsbohrung 30 geführt. Die Sack-Ausnehmung 28 einerseits und der Initialisierbolzen 29 andererseits bilden miteinander zusammenwirkende Marken zur Vorgabe der Ausgangs-Momentanposition der Armwelle 6.

Zur eindeutigen Definition der Ausgangs-Momentanposition auch der Greiferwelle 23 weist die Nähmaschine 1 im Gehäuse der Grundplatte 3 benachbart zur Greiferwelle 23 einen weiteren Positionsgeber 31 auf, der mit einer Marke 32 zusammenwirkt, die wiederum drehfest mit der Greiferwelle 23 verbunden ist. Der Positionsgeber 31 ist beispielsweise ein kapazitiver Näherungssensor, dessen Ausgangssignal eine Unterscheidung ermöglicht, ob die Marke 32 in der Fig. 1 dargestellten Position oder in einer um 180° hierzu verdrehten Position vorliegt.

Über eine Signalleitung 33 steht der Antriebsmotor 8 mit einer Steuerung 34 in Signalverbindung. Die Steuerung 34 steht über eine Signalleitung 35 mit dem Schwenkantrieb 19 in Signalverbindung. Über eine weitere Signalleitung 36 steht die Steuerung mit einem Bedienterminal 37 in Signalverbindung.

Nachfolgend wird ein Prüfverfahren zur Überwachung einer Mehrzahl von Prüfpositionen der relativ zueinander beweglichen Nähkomponenten der Nähmaschine 1 zueinander beschrieben:

Zunächst wird die Ausgangs-Momentanposition der Armwelle 6 vorgegeben. Hierzu wird, z.B. über ein Handrad 37, die Armwelle 6 so lange verdreht, bis der Initialisierbolzen 29 in die Sack-Ausnehmung 28 eingeführt werden kann. Um neben der Winkelposition der Armwelle 6 auch noch diejenige der Greiferwelle 23 definiert vorzugeben, wird bei eingeführten Initialisierbolzen 29 von der Steuerung 34 geprüft, ob der Positionsgeber 31 anzeigt, dass die Marke 32 in der Fig. 1 dargestellten oberen Position vorliegt. Wenn dies der Fall ist, ist eine 0°-Referenzposition erreicht, die im Winkeldiagramm der Fig. 13 bei 38 angegeben ist. Die relativ zueinander beweglichen Nähkomponenten, nämlich die Nadelstange 13 und die Greifer 17, 18, liegen dann in einer definierten Relativposition zueinander vor. Spätestens jetzt wird die Nähmaschine 1 eingeschaltet, wobei die eingestellte Ausgangs-Momentanposition durch einen vorgegebenen Haltestrom durch die als Elektromotoren ausgeführten Motoren 8, 19 fixiert wird. Nach der Fixierung der Ausgangs-Momentanposition wird der Initialisierbolzen 29 aus der Sack-Ausnehmung 28 entfernt. Dies wird, z.B. durch einen nicht dargestellten Positionssensor, mittels der Steuerung 34 überwacht.

Nun erfolgt, gestartet durch eine entsprechende Eingabe auf dem Bedienterminal 37 und gesteuert durch die Steuerung 34, ein angetriebenes Drehen der Antriebswelle 6 bis hin zu einer ersten Prüfposition. Hierbei handelt es sich um eine 203°-Referenzposition, die im Winkeldiagramm der Fig. 13 bei 39 dargestellt ist. Die Armwelle 6 ist also gegenüber der Ausgangs-Momentanposition um 203° verdreht.Vor dem Erreichen dieser ersten Prüfposition sowie auch der nachfolgend noch angefahrenen Prüfpositionen wird die Ausgangs-Drehgeschwindigkeit der Armwelle 6 verlangsamt, sodass die jeweilige Prüfposition definiert und reproduzierbar angefahren wird. Der Drehwinkel der Armwelle 6 zwischen der 0°-Referenzposition 38 und der 203°-Referenzpositon 39 wird durch den Positionsgeber 9 überwacht. Eine entsprechende Überwachung erfolgt bei den nachfolgenden Wechseln zwischen den Referenzpositionen.

In der 203°-Referenzposition 39 haben der linke Greifer 17 und die Nadelstange 13 eine in Fig. 8 dargestellte Relativposition erreicht. Die Nadelstange 13 hat in der 203°-Referenzposition den unteren Totpunkt gerade überschritten, liegt also in einer relativ tiefen Position vor. In dieser Position liegt eine Nadelspitze 40 an einem Nadelschutz-Anlagekörper 41 an. Diese Anlage verhindert, dass die Nadelspitze 40 in Fig. 9, z.B. durch den zu nähenden Stoff, zu weit nach links ausgelenkt wird, was zur Gefahr einer Kollision mit einer Greiferspitze 42 des linken Greifers 17 im weitern Nähverlauf führen könnte. Der Nadelschutz-Anlagekörper 41 sorgt also dafür, dass die Nadelspitze 40 im Bereich einer für das Zusammenwirken mit der Greiferspitze 42 vorgesehenen Hohlkehle 43 der Nähnadel 13a in eine kollisionsfreie Anlagestellung kommt.

In der 203°-Referenzposition 39, in der die Armwelle 6 durch einen entsprechenden Haltestrom des Antriebsmotors 8 zunächst gehalten wird, kann also visuell geprüft werden, ob die Nadelspitze 40 korrekt am Nadelschutz-Anlagekörper 41 anliegt.

Anschließend wird die nächste Prüfposition angefahren. Durch eine entsprechende Programmwahl über das Bedienterminal 37 kann der Benutzer vorwählen, ob die aktuell angefahrene Prüfposition nach Ablauf einer vorgegebenen Zeitspanne verlassen wird, oder ob die Prüfposition erst dann verlassen wird, wenn über das Bedienterminal 37 ein entsprechendes Steuersignal ausgelöst wird, also z.B. nach einem entsprechenden Tastendruck des Benutzers. Eine entsprechende Vorwahl kann auch für die nachfolgenden Positionswechsel getroffen werden.

Anschließend wird als nächste Prüfposition eine 207°-Referenzposition angefahren, die in Fig. 13 mit 44 bezeichnet ist. Diese Momentanposition der Nadelstange ist in Fig. 5 im Vergleich zur Position des unteren Totpunkts der Nadelstange 13 nach Fig. 4 dargestellt. Die 207°-Referenzposition 44 ist die Schleifenhub-Relativposition der Nadelstange 13 mit der Nähnadel 13a.

Während des Nähvorgangs ist in der Schleifenhub-Relativposition eine Fadenschleife 45 großer Weite zum nachfolgenden Eingriff der Spitze 42 eines der Greifer 17, 18 ausgebildet. Nach dem Anfahren der 207°-Referenzposition 44 kann der Benutzer prüfen, ob eine ausreichend weite Fadenschleife 45 gebildet ist.
Anschließend wird, entweder nach Ablauf einer vorgegebenen Zeitspanne oder ausgelöst durch den Benutzer über das Bedienterminal 37 die nächste Prüfposition angefahren. Es handelt sich hierbei um eine 216°-Referenzposition, die in Fig. 13 mit 46 bezeichnet ist. Die zugehörige Relativposition des linken Greifers 17 zur Nähnadel 13a ist in Fig. 12 dargestellt. Die 216°-Referenzposition 46 dient zur Prüfung der vertikalen Position, also der z-Position, der Nähnadel 13a relativ zur Nadelstange 13. In der 216°-Referenzposition 46 überdeckt bei korrekter Nadelhöhe eine Unterkante 47 des linken Greifers 17 das oberste Viertel eines Nadelöhrs 48 der Nähnadel 13a. Dies bedeutet, dass ¾ des Nadelöhrs 48 unterhalb des linken Greifers 17 in der 216°-Referenzposition 46 für den Benutzer sichtbar bleiben, sodass die korrekte Einstellung der Höhe der Nadel 13a geprüft werden kann.

Anschließend wird entsprechend dem vorstehend Ausgeführten die nächste Prüfposition angefahren. Es handelt sich hierbei um eine 556°-Referenzposition, die in Fig. 14 mit 49 bezeichnet ist. Die zugehörige Relativposition des rechten Greifers 18 zur Nähnadel 13a zeigen die Fig. 6 und 7.

Entsprechend dem oben zu den Fig. 8 und 9 Ausgeführten, dient die 556°-Referenzposition zur Prüfung der korrekten Funktion des Nadelschutz-Anlagekörpers 41 vor dem Eingriff des rechten Greifers 18.

Nach erfolgter Prüfung erfolgt entsprechend dem oben Ausgeführten das Anfahren der nächsten Prüfposition, nämlich einer 561°-Referenzposition, die in Fig. 14 mit 50 bezeichnet ist. In der 561°-Referenzposition, die ihrem optischen Erscheinungsbild nach der Relativposition nach Fig. 5 entspricht, ist die Nähnadel 13a in einer Schleifenhub-Relativposition für den rechten Greifer 18. Vom Benutzer kann in der 561°-Referenzposition 50 wiederum geprüft werden, ob eine korrekt ausgebildete Fadenschleife 45 vorliegt.

Ein entsprechendes Prüfverfahren kann alternativ oder zusätzlich für diejenigen relativ zueinander beweglichen Komponenten der Nähmaschine erfolgen, deren Bewegung vom Schwenkantrieb 19 abgeleitet ist.

Auch die über die Armwelle 6 angetriebene Bewegung bzw. Positionierung weiterer Nähkomponenten, z.B. von benachbart zu den Greifern 17, 18 angeordneten Spreizern, kann an den vorstehend genannten Referenzpositionen oder an zusätzlichen, im Rahmen des Prüfverfahrens anzufahrenden Referenzpositionen überprüft werden.

## Patentansprüche

1. Prüfverfahren für eine Nähmaschine (1)
- mit einem Gehäuse (2),
- mit einer Grundplatte (3),
- mit einem oberen Arm (4), in dem eine Armwelle (6) gelagert ist,
- mit einem die Grundplatte (3) und den oberen Arm (4) verbindenden Ständer (5),
- mit einem Antriebsmotor (8), zum Antrieb einer Drehung der Armwelle (6),
- mit einem Positionsgeber (9) zur Vorgabe einer Winkelposition der Armwelle (6),
- mit einer Mehrzahl von relativ zueinander beweglichen Nähkomponenten (13a, 17, 18), deren Bewegung durch mechanische Kopp-lung von der Drehung der Armwelle (6) abgeleitet ist,
- mit einer Steuerung (34), die in Signalverbindung steht mit dem Antriebsmotor (8) und dem Positionsgeber (9),
- mit einem Bedienterminal (37) für die Steuerung (34),
mit folgenden Verfahrensschritten:
- Vorgeben einer Ausgangs-Momentanposition (38) der Armwelle (6),
- angetriebenes Drehen der Armwelle (6) zum Anfahren einer Prüfposition (39) der Nähkomponenten (13a, 17, 18), wobei der Drehwinkel der Armwelle (6) zwischen der letzten Position (38) und der anzufahrenden Position (39) vom Positionsgeber (9) überwacht wird,
- nach dem Ablauf einer vorgegebenen Zeitspanne oder nach einem über das Bedienterminal (37) ausgelösten Steuersignal angetriebenes Drehen der Armwelle (6) zum Anfahren einer nächsten Prüfposition (44) der Nähkomponenten (13a, 17, 18), wobei der Drehwinkel der Armwelle (6) zwischen der letzten Position (39) und der anzufahrenden Position (44) vom Positionsgeber (9) überwacht wird,
- Wiederholen des letzten Schritts, bis alle von der Steuerung (34) vorgegebenen Prüfpositionen (39, 44, 46, 49, 50) angefahren wurden, **dadurch gekennzeichnet, dass** beim Vorgeben der Ausgangs-Momentanposition (38) durch einen weiteren Positionsgeber (31) geprüft wird, ob mindestens ein Nähwerkzeug (17, 18), welches in der Ausgangs-Momentanposition der Armwelle (6) in mehreren unterschiedlichen Positionen vorliegen kann, in einer bestimmten vorgegebenen Ausgangsposition vorliegt.

2. Prüfverfahren nach Anspruch 1, **dadurch gekennzeichnet, dass** die Ausgangs-Momentanposition (38) vorgegeben wird durch Drehen einer Marke (28) der Antriebswelle (6) bis zu einer gehäusefest vorgegebenen, der Armwelle (6) benachbarten Marke (29).

3. Prüfverfahren nach Anspruch 1 oder 2, **dadurch gekennzeichnet, dass** als Armwellen-Antriebsmotor (8) ein Elektromotor eingesetzt ist, wobei eine angefahrene Prüfposition (38, 39, 44, 46, 49, 50) der Nähwerkzeuge (13a, 17, 18) zueinander durch einen vorgegebenen Haltestrom fixiert wird.

4. Prüfverfahren nach einem der Ansprüche 1 bis 3, **dadurch gekennzeichnet, dass** beim Anfahren einer Prüfposition (38, 39, 44, 46, 49, 50) die Drehgeschwindigkeit der Armwelle (6) vor dem Erreichen der Prüfposition (38, 39, 44, 46, 49, 50) verlangsamt wird.

5. Prüfverfahren nach einem der Ansprüche 1 bis 4, **dadurch gekennzeichnet, dass** die Nähmaschine (1) als Nähwerkzeuge eine Nähnadel (13a) und mindestens einen Greifer (17, 18) aufweist, wobei zur Verhinderung einer Kollision der Nähnadel (13a) mit dem Greifer (17, 18) ein Nadelschutz-Anlagekörper (41) vorgesehen ist, mit welchem die Nähnadel (13a) während des Schlingen-Eingriffs des Greifers (17, 18) in eine eine Kollision der Nähnadel (13a) mit dem Greifer (17, 18) verhindernde Anlagestellung kommt, wobei als Prüfposition (39, 49) eine Relativposition der Nähwerkzeuge (13a, 17, 18) zueinander vorgegeben wird, in der die Nähnadel (13a) am Nadelschutz-Anlagekörper (41) vor dem Schlingen-Eingriff des Greifers (17, 18) anliegt.

6. Prüfverfahren nach einem der Ansprüche 1 bis 5, **dadurch gekennzeichnet, dass** die Nähmaschine (1) als Nähwerkzeuge eine Nähnadel (13a) und mindestens einen Greifer (17, 18) aufweist, wobei als Prüfposition (44, 50) eine Schleifenhub-Relativposition der Nähwerkzeuge (13a, 17, 18) zueinander vorgegeben wird, in der die Nähnadel (13a) nach einem unteren Totpunkt zur Schleifenausbildung des mit der Nähnadel (13a) mitzuführenden Nähgarns angehoben ist.

7. Prüfverfahren nach einem der Ansprüche 1 bis 6, **dadurch gekennzeichnet, dass** die Nähmaschine (1) als Nähwerkzeuge eine Nähnadel (13a) und mindestens einen Greifer (17, 18) aufweist, wobei als Prüfposition (46) eine Relativposition der Nähwerkzeuge (13a, 17, 18) zueinander vorgegeben wird, in der der Greifer (17, 18) mit einem Nadelöhr (48) der Nähnadel (13a) nach einer Schleifenhub-Relativposition (44, 50), in der die Nähnadel (13a) nach einem unteren Totpunkt zur Schleifenausbildung des mit der Nähnadel (13a) mitzuführenden Nähgarns angehoben ist, überlappt.

8. Nähmaschine (1) zur Durchführung eines Prüfverfahrens nach Anspruch 2
- mit einem Gehäuse (2),
- mit einer Grundplatte (3),
- mit einem oberen Arm (4), in dem eine Armwelle (6) gelagert ist,
- mit einem die Grundplatte (3) und den oberen Arm (4) verbindenden Ständer (5),
- mit einem Antriebsmotor (8), zum Antrieb einer Drehung der Armwelle (6),
- mit einem Positionsgeber (9) zur Vorgabe einer Winkelposition der Armwelle (6),
- mit einer Mehrzahl von relativ zueinander beweglichen Nähkomponenten (13a, 17, 18), deren Bewegung durch mechanische Kopplung von der Drehung der Armwelle (6) abgeleitet ist,
- mit einer Steuerung (34), die in Signalverbindung steht mit dem Antriebsmotor (8) und dem Positionsgeber (9),
- mit einem Bedienterminal (37) für die Steuerung (34),
**dadurch gekennzeichnet** 20
- dass der Positionsgeber (9; 31) zur Vorgabe einer Winkelposition der Armwelle (6) eine mit der Armwelle (6) oder einer Antriebswelle (10) hierfür drehfest verbundene Schlitzmaske mit einer Vielzahl von Schlitzen und einer gehäusefest montierten Lichtschranke aufweist,
- dass die Marken (28, 29) gebildet werden durch eine drehfest mit der Armwelle (6) verbundene Ausnehmung (28), in die ein gehäusefest axial geführter Initialisierbolzen (29) eingreifen kann,
- und dass ein weiterer Positionsgeber (31) mit einer Marke (32) zusammenwirkt, die wiederum drehfest mit einer Greiferwelle (23) verbunden ist.

## Claims

1. Method of inspection for a sewing machine (1)
- with a housing (2),
- with a base plate (3),
- with an upper arm (4), in which an arm shaft (6) is mounted,
- with a stand (5) connecting the base plate (3) and the upper arm (4),
- with a drive motor (8), to drive the arm shaft (6) in rotation,
- with a positional sensor (9) to specify an angular position of the arm shaft (6),
- with a multiplicity of sewing components (13a, 17, 18) moving relative to one another, whose movement is derived by mechanical coupling from the rotation of the arm shaft (6),
- with a control (34), which is connected to exchange signals with the drive motor (8) and the positional sensor (9),
- with an operator terminal (37) for the control (34),
with the following method steps:
- specification of a instantaneous starting position (38) of the arm shaft (6),
- the arm shaft (6) is rotated by the drive to move to an inspection - position (39) of the sewing components (13a, 17, 18), wherein the rotational angle of the arm shaft (6) between the last position (38) and the position (39) to which it has moved is monitored by the positional sensor (9),
- after the expiration of a defined time or after a control signal initiated from the operator terminal (37), the arm shaft (6) is driven in rotation to move to the next inspection position (44) of the sewing components (13a, 17, 18), wherein the rotational angle of the arm shaft (6) between the last position (39) and the position (44) to which it has moved is monitored by the positional sensor (9),
- the last step is repeated until all specified inspection positions (39, 44, 46, 49, 50) have been stopped at by the control (34), **characterised in that,** in specifying the instantaneous starting position (38) by a further positional sensor (31), an inspection is performed whether at least one sewing tool (17, 18), which may be in several different positions when the arm shaft (6) is in the instantaneous starting position, is in a particular specified starting position.

2. Method of inspection according to claim 1, **characterised in that** the instantaneous starting position (38) is specified by turning a mark (28) on the drive shaft (6) to a predefined, fixed mark (29) on the housing adjacent to the arm shaft (6).

3. Method of inspection according to claim 1 or 2, **characterised in that** an electric motor is used as the motor (8) to drive the arm shaft, wherein inspection positions (38, 39, 44, 46, 49, 50) of the sewing tools (13a, 17, 18) driven to are fixed in relation to each other by a predefined holding current.

4. Method of inspection according to any of the claims 1 to 3, **characterised in that,** when moving to an inspection position (38, 39, 44, 46, 49, 50), the rotational speed of the arm shaft (6) is slowed down before reaching the inspection position (38, 39, 44, 46, 49, 50).

5. Method of inspection according to any of the claims 1 to 4, **characterised in that** the sewing machine (1) has a sewing needle (13a) and at least one gripper (17, 18) as sewing tools, wherein, to prevent a collision between the sewing needle (13a) and the gripper (17, 18), a needle protection contact body (41) is provided with which the sewing needle (13a), as the gripper (17,18) grips the loop, comes into contact to prevent a collision between the sewing needle (13a) and the gripper (17, 18), wherein, as an inspection position (39, 49), a position of the sewing tools (13a, 17, 18) relative to each other is specified in which the sewing needle (13a) rests on the needle protection contact body (41) before the gripper (17, 18) grips the loop.

6. Method of inspection according to any of the claims 1 to 5, **characterised in that** the sewing machine (1) has a sewing needle (13a) and at least one gripper (17, 18) as sewing tools, wherein, as an inspection position (44, 50), a looping stroke position of the sewing tools(13a, 17, 18) relative to one another is defined in which the sewing needle (13a) is raised after a lower dead point to form a loop of the sewing thread being carried along by the sewing needle (13a).

7. Method of inspection according any of the claims 1 to 6, **characterised in that** the sewing machine (1) has a sewing needle (13a) and at least one gripper (17, 18) as sewing tools, wherein, as an inspection position (46), a position of the sewing tools (13a, 17, 18) relative to one another is defined in which the gripper (17, 18) overlaps with an eye (48) of the sewing needle (13a) after a relative looping strokeposition (44, 50), in which the sewing needle (13a) is raised after a lower dead point to form a loop of the sewing thread being carried along by the sewing needle (13a).

8. Sewing machine (1) for performing a method of inspection according to claim 2
- with a housing (2),
- with a base plate (3),
- with an upper arm (4), in which an arm shaft (6) is mounted,
- with a stand (5) connecting the base plate (3) and the upper arm (4),
- with a drive motor (8), to drive the arm shaft (6) in rotation,
- with a positional sensor (9) to specify an angular position of the arm shaft (6),
- with a multiplicity of sewing components (13a, 17, 18) moving relative to one another, whose movement is derived by mechanical coupling from the rotation of the arm shaft (6),
- with a control (34), which is connected to exchange signals with the drive motor (8) and the positional sensor (9),
- with an operator terminal (37) for the control (34), **characterised in that**, in order to specify an angular position of the arm shaft (6), the positional sensor (9; 31) has a slot mask for this purpose, connected to and fixed in rotation with the arm shaft (6) or with a drive shaft (10), with a multiplicity of slots and a light barrier permanently attached to the housing,
- that the marks (28, 29) are formed by a recess (28) connected to and fixed in rotation with the arm shaft (6), into which an initialising pin (29), permanently attached axially to the housing, can engage,
- and that a further positional sensor (31) interacts with a mark (32), which again is connected to and fixed in rotation with a gripper shaft (23).

## Revendications

1. Procédé de vérification pour une machine à coudre (1)
- avec un boîtier (2),
- avec une plaque de base (3),
- avec un bras supérieur (4), dans lequel un arbre (6) de bras est logé,
- avec un support (5) reliant la plaque de base (3) et le bras supérieur (4),
- avec un moteur d'entraînement (8), servant à entraîner une rotation de l'arbre (6) du bras,
- avec un capteur de position (9) destiné à prédéfinir une position angulaire de l'arbre (6) du bras,
- avec une pluralité de composants de couture (13a, 17, 18) mobiles les uns par rapport aux autres, dont le mouvement est dérivé par un accouplement mécanique de la rotation de l'arbre (6) du bras,
- avec une commande (34), qui est en liaison de signalisation avec le moteur d'entraînement (8) et le capteur de position (9),
- avec un terminal de commande (37) pour la commande (34),
avec les étapes de procédé suivantes :
- la prédéfinition d'une position momentanée de départ (38) de l'arbre (6) du bras,
- la rotation entraînée de l'arbre (6) du bras pour atteindre une position de vérification (39) des composants de couture (13a, 17, 18), l'angle de rotation de l'arbre (6) du bras entre la dernière position (38) et la position (39) à atteindre étant surveillé par le capteur de position (9),
- une fois un laps de temps prédéfini écoulé ou après un signal de commande déclenché par le terminal de commande (37), la rotation entraînée de l'arbre (6) du bras pour atteindre une position de vérification (44) suivante des composants de couture (13a, 17, 18), l'angle de rotation de l'arbre (6) du bras entre la dernière position (39) et la position (44) à atteindre étant surveillé par le capteur de position (9),
- la répétition de la dernière étape, jusqu'à ce que toutes les positions de vérification (39, 44, 46, 49, 50) prédéfinies par la commande (34) aient été atteintes, **caractérisé en ce que**, lors de la prédéfinition de la position momentanée de départ (38), un autre capteur de position (31) vérifie si au moins un outil de couture (17, 18), lequel, dans la position momentanée de départ de l'arbre (6) du bras, peut se situer dans plusieurs positions différentes, se situe dans une certaine position de départ prédéfinie.

2. Procédé de vérification selon la revendication 1, **caractérisé en ce que** la position momentanée de départ (38) est prédéfinie par une rotation d'une marque (28) de l'arbre d'entraînement (6) jusqu'à une marque (29) prédéfinie fixée au boîtier, adjacente à l'arbre (6) du bras.

3. Procédé de vérification selon la revendication 1 ou 2, **caractérisé en ce qu'**un moteur électrique est utilisé comme moteur d'entraînement (8) de l'arbre du bras, une position de vérification (38, 39, 44, 46, 49, 50) atteinte des outils de couture (13a, 17, 18) les uns par rapport aux autres étant fixée par un courant de retenue prédéfini.

4. Procédé de vérification selon l'une quelconque des revendications 1 à 3, **caractérisé en ce que**, lors du démarrage de la position de vérification (38, 39, 44, 46, 49, 50), la vitesse de rotation de l'arbre (6) du bras est ralentie avant que la position de vérification (38, 39, 44, 46, 49, 50) ne soit atteinte.

5. Procédé de vérification selon l'une quelconque des revendications 1 à 4, **caractérisé en ce que** la machine à coudre (1) comprend comme outils de couture une aiguille à coudre (13a) et au moins un boucleur (17, 18), un corps d'appui (41) de protection d'aiguille, au moyen duquel l'aiguille à coudre (13a) vient en position d'appui empêchant une collision de l'aiguille à coudre (13a) avec le boucleur (17, 18) pendant l'opération de bouclage du boucleur (17, 18), étant destiné à empêcher une collision de l'aiguille à coudre (13a) avec le boucleur (17, 18), une position relative des outils de couture (13a, 17, 18) les uns par rapport aux autres, dans laquelle l'aiguille à coudre (13a) repose contre le corps d'appui (41) de protection d'aiguille avant l'opération de bouclage du boucleur (17, 18), étant prédéfinie comme position de vérification (39, 49).

6. Procédé de vérification selon l'une quelconque des revendications 1 à 5, **caractérisé en ce que** la machine à coudre (1) comprend comme outils de couture une aiguille à coudre (13a) et au moins un boucleur (17, 18), une position relative de levage de boucle des outils de couture (13a, 17, 18) les uns par rapport aux autres, dans laquelle l'aiguille à coudre (13a) est levée après un point mort bas pour la formation de la boucle du fil à coudre destiné à être entraîné avec l'aiguille à coudre (13a) étant prédéfinie comme position de vérification (44, 50).

7. Procédé de vérification selon l'une quelconque des revendications 1 à 6, **caractérisé en ce que** la machine à coudre (1) comprend comme outils de couture une aiguille à coudre (13a) et au moins un boucleur (17, 18), une position relative des outils de couture (13a, 17, 18) les uns par rapport aux autres, dans laquelle le boucleur (17, 18) se superpose avec un chas (48) de l'aiguille à coudre (13a) après une position relative de levage de boucle (44, 50), dans laquelle l'aiguille à coudre (13a) est levée après un point mort bas pour la formation de la boucle du fil à coudre destiné à être entraîné avec l'aiguille à coudre (13a), étant prédéfinie comme position de vérification (46).

8. Machine à coudre (1) permettant de mettre en oeuvre un procédé de vérification selon la revendication 2
- avec un boîtier (2),
- avec une plaque de base (3),
- avec un bras supérieur (4), dans lequel un arbre (6) de bras est logé,
- avec un support (5) reliant la plaque de base (3) et le bras supérieur (4),
- avec un moteur d'entraînement (8), servant à entraîner une rotation de l'arbre (6) du bras,
- avec un capteur de position (9) destiné à prédéfinir une position angulaire de l'arbre (6) du bras,
- avec une pluralité de composants de couture (13a, 17, 18) mobiles les uns par rapport aux autres, dont le mouvement est dérivé par un accouplement mécanique de la rotation de l'arbre (6) du bras,
- avec une commande (34), qui est en liaison de signalisation avec le moteur d'entraînement (8) et le capteur de position (9),
- avec un terminal de commande (37) pour la commande (34),
**caractérisé**
- **en ce que** le capteur de position (9 ; 31) destiné à prédéfinir une position angulaire de l'arbre (6) du bras comprend un masque à fentes qui est relié solidaire en rotation à cet effet à l'arbre (6) du bras ou à un arbre d'entraînement (10) et qui présente une pluralité de fentes et une barrière lumineuse montée fixe sur le boîtier,
- **en ce que** les marques (28, 29) sont formées par un évidement (28) qui est relié solidaire en rotation à l'arbre (6) du bras et dans lequel un boulon d'initialisation (29) guidé axialement en étant fixé sur le boîtier peut s'insérer,
- et **en ce qu'**un autre capteur de position (31) coopère avec une marque (32) qui est à son tour reliée solidaire en rotation à un arbre (23) de boucleur.
